# EUROPÄISCHE PATENTSCHRIFT

(11) **EP 3 631 122 B1**
(45) Veröffentlichungstag und Bekanntmachung des Hinweises auf die Patenterteilung: **15.03.2023**
(21) Anmeldenummer: 18729613.2
(22) Anmeldetag: 28.05.2018
(51) Int. Cl.: E04H 3/12

(54) **MODULARES STADION FÜR SPORT- UND KULTURVERANSTALTUNGEN**
MODULAR STADIUM FOR SPORTING AND CULTURAL EVENTS
STADE MODULAIRE POUR ÉVÉNEMENTS SPORTIFS ET CULTURELS

(30) Priorität: 26.05.2017 DE 102017111562; 08.02.2018 DE 102018102829
(43) Veröffentlichungstag der Anmeldung: 08.04.2020
(73) Patentinhaber: SBP GmbH, 70197 Stuttgart (DE); Fenwick Iribarren Architects, 28108 Alcobendas Madrid (ES)
(72) Erfinder: STOCKHUSEN, Knut, 70599 Stuttgart (DE); FENWICK, Mark, 28109 Madrid (ES); IRIBARREN, Javier, 28109 Madrid (ES)
(74) Vertreter: DREISS Patentanwälte PartG mbB
(86) Internationale Anmeldenummer: PCT/EP2018/063966
(87) Internationale Veröffentlichungsnummer: WO 2018/215670

(56) Entgegenhaltungen:
- DE-U1- 20 108 513
- FR-A1- 2 971 239
- GB-A- 2 368 041

## Beschreibung

Die Erfindung betrifft ein Baukastensystem zum Errichten von Stadien oder Zuschauertribünen, das aus vorgefertigten und weitestgehend standardisierten Einzelteilen und Systemelementen zusammengesetzt wird.

Insbesondere bei großen internationalen Sportveranstaltungen, wie zum Beispiel einer Welt- oder Europameisterschaft in einer Massensportart oder einer Olympiade, besteht für die Dauer der Veranstaltung die Notwendigkeit große Stadien für mehrere Zehntausend Zuschauer zu errichten. Dabei ist es oft schwierig oder sogar unmöglich nach dem Ende der Großveranstaltung eine sinnvolle und wirtschaftlich tragbare Nutzung für diese Stadien zu finden. Aus Gründen der Nachhaltigkeit und der Ressourcenschonung werden solche Großveranstaltungen, die mit dem Bau herkömmlicher Stadien einhergeht, zunehmend kritischer gesehen.

Aus der DE 201 08 513 U1 ist eine Tribünenüberdachung bekannt, die auf eine als Fachwerk ausgeführte Tribüne aufgesetzt werden kann.

Aus der GB E 2 368 041 A1 ist eine Tribüne bekannt, deren Sitzstufen nicht aus Beton, sondern aus einem mehrlagigen Sandwich bestehen.

Der Erfindung liegt die Aufgabe zugrunde, ein Stadion, bzw. ein Baukastensystem zum Errichten von Stadien oder Zuschauertribünen bereitzustellen, das einfach aufgebaut werden kann, allen einschlägigen Sicherheits-Anforderungen, entspricht und nach Abschluss der Großveranstaltung wieder abgebaut und an einem anderen Ort - in der gleichen oder einer anderen Konfiguration - erneut aufgebaut werden kann.

Diese Aufgabe wird erfindungsgemäß durch ein Stadion für Sport- und Kulturveranstaltungen mit den Merkmalen des Anspruchs 1 gelöst.

Durch die modulare und weitestgehend geschraubte Bauweise und die Beschränkung der Hauptabmessungen aller Einzelteile des Stadions dergestalt, dass die Einzelteile in einen ISO-Container, üblicherweise auch als Überseecontainer bezeichnet, verladen werden können, ist es möglich, das gesamte Stadion in einer Vielzahl solcher ISO-Container an den geplanten Standort anzuliefern und vor Ort aufzubauen.

Viele Baugruppen oder Technikmodule sind fest in einzelnen ISO-Containern installiert und können in das erfindungsgemäße Fachwerk eingesetzt werden. Beispiele für solche Technikmodule sind raumlufttechnische Einrichtungen, Heizungen, Klimatisierung, die Beschallung und Beleuchtung des Stadions, Aufzüge und Treppenhäuser. In ISO-Containern können aber auch Aufenthaltsräume für Spieler und Besucher (VIP-Lounges), Räume zum Bewirten von Gästen untergebracht werden.

Durch die erfindungsgemäße modulare Bauweise können aus den Einzelteilen eines erfindungsgemäßen Stadions verschieden große Stadien gebaut werden. Dies geschieht einfach dadurch, dass die Länge der geraden Tribünen, die parallel zu einem Spielfeld aufgestellt werden, dem Bedarf entsprechend vergrößert oder verkleinert werden. Außerdem können die Kurven, welche zwei gerade Tribünen miteinander verbinden, mit unterschiedlichen Radien ausgeführt werden, so dass sich der Umfang des Stadions in tangentialer Richtung einfach skalieren lässt. Des Weiteren ist es möglich, ein Stadion mit einer Tribüne oder zwei Tribünen zu erstellen. Dadurch wird die Kapazität an Sitzplätzen nahezu verdoppelt.

Bei dem erfindungsgemäßen Stadion ist es demzufolge nicht notwendig, die Zahl der Zuschauer auf einen bestimmten Wert festzulegen, sondern die Zahl der Sitzplätze kann entsprechend dem gewünschten Einsatzzweck bei jedem Aufbau neu festgelegt werden. Es sind Stadien mit 10 000 Sitzplätzen sowie bis zu 40.000 Sitzplätzen mit dem erfindungsgemäßen Konzept möglich. In Extremfällen ist es auch möglich, ein Stadion mit bis zu 80.000 Sitzplätzen zu konfigurieren.

Das erfindungsgemäße Stadion entspricht allen von dem IOC und der FIFA vorgegebenen Anforderungen hinsichtlich Sicht- und Platzverhältnissen auf den Tribünen sowie den einschlägigen Vorschriften für Zugänglichkeit, Fluchtwege, Brandschutz, etc.

Es hat sich als vorteilhaft erwiesen, wenn ein Rastermaß Rₜ des Fachwerks in tangentialer Richtung größer als 7,35 Meter ist und bevorzugt 8,5 Meter beträgt. Weiter ist es vorteilhaft, wenn ein Rastermaß Rᵣ des Fachwerks in radialer Richtung 9 Meter beträgt und/oder dass ein Rastermaß Rᵥ des Fachwerks in vertikaler Richtung 5,5 Meter oder 4,5 Meter beträgt.

Durch die verschiedenen Rastermaße in vertikaler Richtung bei gleichbleibendem Rastermaß in radialer Richtung, kann auf einfache Weise die Steigung der Tribünen angepasst werden. So hat es sich als vorteilhaft erwiesen, wenn die Tribünen, welche weiter unten und nahe am Spielfeldrand angeordnet sind, eine geringere Steigung aufweisen, als die darüber angeordneten Tribünen. Daher ist bevorzugt das Rastermaß in vertikaler Richtung bei der unteren Tribüne kleiner als bei der oberen Tribüne. Dieses Erfordernis deckt sich auch damit, dass die Stützen im unteren Bereich größere Lasten aufnehmen müssen und daher eine geringere freie Stützlänge in vertikaler Richtung die Stabilität des Fachwerks im unteren Bereich erhöht.

Um eine kostengünstige, sichere und leicht zu montierende Tribüne erstellen zu können, ist erfindungsgemäß vorgesehen, dass die Sitzgelegenheiten aus einem mehrfach abgekanteten Stahlblech bestehen, dass eine Länge der Sitzgelegenheiten größer ist als das Rastermaß Rₜ des Fachwerks in tangentialer Richtung, und dass die Sitzgelegenheiten direkt oder über Konsolen mit den Schrägbalken verschraubt sind. Es ist auf diese Weise möglich, durch das Auflegen dieser Sitzgelegenheiten auf die Schrägbalken eine Sitzbankreihe mit der zugehörigen Bodenfläche zu erstellen. Durch mehrfaches Auflegen dieser erfindungsgemäßen Sitzgelegenheit auf zwei benachbarte Schrägbalken kann somit ein Segment der Tribüne einfach und sehr rasch montiert werden.

Es hat sich als vorteilhaft erwiesen, wenn eine Tiefe der Sitzgelegenheiten zwischen 98 cm und 110 cm beträgt.

Besonders bevorzugt hat sich eine Tiefe der Sitzgelegenheiten von 100 cm oder 108 cm erwiesen. Die Höhe der Sitzgelegenheiten beträgt zwischen 36 cm und 52 cm, bevorzugt von 38,5 cm oder 50,4 cm. Diese Abmessungen haben sich bei unterschiedlichen Anforderungen an Platz und Komfort als geeignet erwiesen. Es ist somit auch möglich durch verschieden dimensionierte Sitzgelegenheiten eine Unterscheidung in Sitzplätze mit mehr Platz und Sitzplätze mit etwas weniger Platz vorzunehmen. Dieser Unterschied kann genutzt werden, um besonders hochwertige und teure Sitzplätze mit etwas mehr Beinfreiheit zu versehen, während die Tribünenbereiche, die für preisgünstigere Sitzplätze vorgesehen sind, mit etwas weniger Beinfreiheit ausgestattet werden. In ähnlicher Weise wird auch beispielsweise in Flugzeugen oder der Eisenbahn zwischen 1. Klasse und 2. Klasse unterschieden.

Dazu muss die Struktur des Fachwerks des erfindungsgemäßen Stadions in keiner Weise geändert werden. Es ist möglich, auf die gleichen Schrägbalken verschieden dimensionierte Sitzgelegenheit aufzuschrauben, so dass auch hier eine große Flexibilität gegeben ist.

Weil die erfindungsgemäßen Sitzgelegenheiten aus Stahlblech abgekantet sind, ist es erfindungsgemäß vorgesehen die Sitzgelegenheiten stapelbar zu machen, so dass beim Transport der Sitzgelegenheiten der Platzbedarf minimal ist. Selbstverständlich ist dabei zu berücksichtigen, dass eine Länge der Sitzgelegenheiten kleiner ist als die nutzbare Innenlänge eines ISO-Containers. Wenn diese Bedingung erfüllt ist, kann in einen ISO-Container eine Vielzahl von Sitzgelegenheiten gestapelt werden, so dass die Raumausnutzung in diesem ISO-Container optimal ist.

In weiterer vorteilhafter Ausgestaltung weist das erfindungsgemäße Stadion ein Dach auf, wobei das Dach als Stahlfachwerk ausgeführt ist und mehrere radial angeordnete Dachsegmente umfasst. Jedes Dachsegment besteht aus zwei baugleichen Teilsegmenten und die Teilsegmente sind symmetrisch bezogen auf einen Zentralpunkt angeordnet und miteinander verschraubt. Auf diese Weise ist es möglich, ein relativ weit auskragendes Dach zu schaffen, das aus zwei Teilsegmenten besteht, die in ISO-Containern transportiert werden können. Dadurch werden Transport und Montage vereinfacht, weil die einzelnen Teilsegmente leichter zu handhaben sind als ein großes Dachsegment.

Außerdem wird Zahl der Bauteile durch die Gleichteilstrategie auch beim Dach weiter reduziert.

Jedem Dachsegment ist eine Druckstrebe, eine Zugstrebe und eine Eckstrebe zugeordnet, wobei die Druckstreben zwischen einem oberen Ende der Tribüne und der Verbindungsebene der Teilsegmente anordnet sind, wobei die Eckstrebe zwischen einem radial außen liegenden Ende des Dachsegments und dem oberen Ende der Tribüne angeordnet ist, und wobei die Zugstrebe zwischen dem radial außen liegenden Ende des Dachsegments und einem unteren Ende der Tribüne angeordnet ist. Durch diese Konstruktion kann ein weit über die Tribünen ragendes Dachsegment auf einfache Weise und statisch sehr belastbar mit der Fachwerkstruktur der Tribüne verbunden werden.

Selbstverständlich werden Diagonalstreben sowohl zwischen den einzelnen Elementen der Fachwerkstruktur als auch zwischen den Dachsegmenten bei Bedarf eingesetzt, ohne dass dies im Zusammenhang mit der Erfindung gesondert erwähnt wird. Das Einsetzen solcher Diagonalstreben ist eine statische Notwenigkeit, die seit vielen Jahrzehnten bei Fachwerken üblich ist. Daher wird im Zusammenhang mit der Erfindung auf dieses statische Erfordernis nicht gesondert hingewiesen.

Die für ein Stadion mit mehreren 10.000 Zuschauern erforderlichen Räumlichkeiten, wie zum Beispiel Treppenhäuser, sanitäre Anlagen, Räume zum Bewirtschaften von Gästen, Aufenthaltsräume für Sportler und VIPs, aber auch Aufzüge, raumlufttechnische Einrichtungen und anderes mehr, werden erfindungsgemäß in standardisierten ISO-Containern untergebracht und zwar nicht nur während des Transports. Die ISO-Container, welche die o. g. Dinge aufnehmen, werden in die Fachwerkstruktur der Tribünen an verschiedenen Stellen eingesetzt und sind dann betriebsbereit.

So ist es beispielsweise möglich, anstelle von Sitzplätzen, eine VIP-Lounge in Form vorgefertigter ISO-Container einzubauen.

Die erfindungsgemäßen ISO-Container, welche beispielsweise Lounges, Aufenthaltsräume oder sanitäre Anlagen beherbergen, können so ausgebildet sein, dass mehrere solcher Container zu einem großen WC-Bereich zusammengesetzt werden können. Beispielsweise ist es möglich, drei Container nebeneinander anzuordnen, so dass sich dann ein Raum mit einer Grundfläche von etwa 7,5 Meter mal 8 Metern bildet. Die drei aneinandergesetzten ISO-Container sind dann so ausgestaltet, dass der mittlere Container keine Seitenwände hat und bei den an diesen mittleren Container angesetzten Containern jeweils eine Seitenwand fehlt. Dadurch ergibt sich der gewünschte großzügige und durchgängige Raum. Selbstverständlich kann die gleiche Konstruktionsweise auch für Aufenthaltsräume, Umkleidekabinen oder Räume, die zur Bewirtung der Zuschauer vorgesehen sind, eingesetzt werden.

Es können aber auch Bodenelemente in die Fachwerkstruktur eingesetzt werden. Diese Bodenelemente sind so bemessen, dass sie mit ihren Enden auf zwei parallel und benachbart zueinander angeordneten Radialträgern des Fachwerks aufliegen. Sie bilden dann einen Boden oder ein Laufweg für die Zuschauer, besondere Gäste oder die Sportler.

Selbstverständlich ist auch bei den Bodenelementen vorgesehen, dass deren Länge kleiner ist als die nutzbare Innenlänge eines 45 Fuß Containers, eines 40 Fuß Containers oder eines 30 Fuß Containers. Die Bodenelemente weisen bevorzugt eine Gitterstruktur und einen auf der Gitterstruktur befestigten Bodenbelag auf. Dieser Bodenbelag kann ebenso wie die Gitterstruktur aus Stahlblech bestehen und aus Gründen der Rutschsicherheit und um eine ansprechende Optik zu erreichen, auf der Oberseite, dort wo die Zuschauer auf dem Bodenelement laufen mit einer rutschfesten Expoxidharz-Beschichtung versehen werden. Solche rutschfesten und einfärbbaren gestaltbaren Beschichtungen sind aus dem Brückenbau und dem allgemeinen Stahlbau hinlänglich bekannt und weisen auch die erforderlichen bautechnischen Zulassungen auf.

Es hat sich als vorteilhaft erwiesen, wenn ein Verhältnis der Rastermaße des Fachwerks in vertikaler Richtung und in radialer Richtung ≤ 0,674 ist. Dann nämlich kann eine ausreichende und gewünschte Steigung der Tribünen realisiert werden, die auch mit den Anforderungen der großen Sportverbände hinsichtlich der Neigung der Tribünen kompatibel ist. Entsprechendes gilt auch für den Winkel zwischen Schrägbalken und der Horizontalen.

Das erfindungsgemäße Stadion kann zwei bis vier gerade Sektoren umfassen, wobei in den geraden Sektoren die horizontalen Radialträger und die Schrägbalken jeweils parallel zueinander angeordnet sind. Es ist möglich ein erfindungsgemäßes Stadion beispielsweise aus zwei geraden Sektoren zu bilden, die an beiden Längsseiten eines Spielfelds angeordnet sind. Des Weiteren ist es möglich vier gerade Sektoren vorzusehen, die dann an den vier Seiten des Spielfelds angeordnet sind. Wenn die dadurch erzielbare Zahl der Sitzplätze nicht ausreicht, ist es möglich, die in einem rechten Winkel zueinander angeordneten geraden Segmente durch eine, oder zwei bis vier Kurvensegmente miteinander zu verbinden und dadurch die Zahl der zur Verfügung stehenden Sitzplätze weiter zu erhöhen.

Die Kurven bestehen im Wesentlichen aus den gleichen Bauteilen wie die geraden Sektoren. Der einzige Unterschied besteht darin, dass die Tangentialträger in Abhängigkeit von der Einbauposition unterschiedlich lang sind. Je näher die Tangentialträger am Spielfeldrand angeordnet sind, desto kürzer sind sie. Die horizontalen Träger und die vertikalen Stützen sind bei den geraden Sektoren und den Kurven baugleich. Auch dadurch lässt sich wieder einer erhebliche Reduktion der Teilevielfalt erreichen. Das erleichtert nicht nur die Herstellung, sondern auch den Aufbau, der vor Ort häufig mit angelernten Arbeitern bewerkstelligt werden muss.

Alle Bauteile, die auf der Baustelle zu einem erfindungsgemäßen Stadion zusammengefügt werden, sind geschraubt oder durch eine andere lösbare Verbindung miteinander verbunden, so dass ohne Beschädigungen die Einzelteile des Stadions nach dem Ende des Großereignisses wieder abgebaut, in ISO-Container verladen und an einen anderen Einsatzort transportiert werden können.

Weitere Vorteile und vorteilhafte Ausgestaltungen sind der nachfolgenden Zeichnung, deren Beschreibung und den Patentansprüchen entnehmbar. Alle in der Zeichnung, deren Beschreibung und den Patentansprüchen beschriebenen Merkmale können sowohl einzeln als auch in beliebiger Kombination miteinander erfindungswesentlich sein.

Es zeigen:
- Figur 1: eine schematische Darstellung eines geraden Sektors eines Ausführungsbeispiels eines erfindungsgemäßen Stadions;
- Figur 2: einen geraden Sektor in einer Ansicht von hinten;
- Figur 3: die zu dem geraden Sektor gehörende Fachwerkstruktur;
- Figur 4: die Fachwerkstruktur einer Kurve eines erfindungsgemäßen Stadions;
- Figur 5: eine schematische Darstellung der Kurve mit Sitzgelegenheiten und Dach;
- Figur 6: eine Seitenansicht durch die erfindungsgemäße Fachwerkstruktur ohne Dach;
- Figur 7: eine Seitenansicht durch die erfindungsgemäße Fachwerkstruktur mit einem Dach;
- Figur 8: die Einzelteile eines Dachsegments in einer Explosionsdarstellung;
- Figur 9: die Verbindung zweier Teilsegmente eines Dachsegments;
- Figur 10: eine Draufsicht auf ein Ausführungsbeispiel eines erfindungsgemäßen Stadions mit vier geraden Sektoren und vier Kurven;
- Figur 11: zwei verschieden große Stadien, die aus den erfindungsgemäßen Kurven und geraden Sektoren zusammengesetzt werden können;
- Figur 12: weitere Ausführungsbeispiele erfindungsgemäßer Stadien im Bereich von Tennisplätzen oder Rennstrecken;
- Figur 13: ein Knoten, welcher Stützen, Radialträger, Tangentialträger und Schrägbalken sowie die zugehörigen diagonalen Aussteifungen miteinander verbindet;
- Figur 14: eine teilweise freigeschnittene Ansicht eines Bodenelements;
- Figur 15: zwei Schrägbalken mit aufgesetzten Sitzgelegenheiten;
- Figur 16: eine erfindungsgemäße Sitzgelegenheit im Schnitt;
- Figur 17: ein Detail der Verbindung zwischen einem Schrägbalken und den erfindungsgemäßen Sitzgelegenheiten mit Hilfe von Konsolen;
- Figur 18: mehrere ineinander gestapelte Sitzgelegenheiten; und
- Figur 19: einen als Treppe ausgebildeten erfindungsgemäßen ISO-Container.

### Beschreibung der Ausführungsbeispiele

In der Figur 1 ist eine Isometrie eines geraden Sektors 1 eines erfindungsgemäßen Stadions mit einer ersten Tribüne 3, einer zweiten Tribüne 5 und einem Dach 7 schematisch angeordnet.

Im unteren Teil der Figur 1 ist ein kartesisches Koordinatensystem mit den Achsen t, r und v eingezeichnet. Die mit "t" bezeichnete Raumrichtung steht für eine tangentiale Richtung des Stadions. Die Achse "r" bezeichnet die radiale Richtung und die Achse "v" bezeichnet die vertikale Richtung. Im Zusammenhang mit der Beschreibung der Erfindung und den Ansprüchen wird auf dieses Koordinatensystem Bezug genommen.

In der isometrischen Darstellung der Figur 1 sind die wesentlichen Teile einer erfindungsgemäßen Fachwerkstruktur, welche die untere Tribüne 3, die obere Tribüne 5 und das Dach 7 tragen, nur teilweise sichtbar. Die erfindungsgemäße Fachwerkstruktur umfasst eine Vielzahl vertikaler Stützen 9, eine Vielzahl parallel und auf verschiedenen Ebenen angeordneter horizontaler Radialträger 11, sowie eine Vielzahl parallel zueinander und in verschiedenen Ebenen angeordneter Tangentialträger 13.

In der Figur 1 sind ebenfalls eine Vielzahl parallel zueinander angeordneter Schrägbalken 15 schematisch dargestellt. Die Schrägbalken 15 tragen die Sitzgelegenheiten und sind daher eigentlich von den Sitzgelegenheiten 17 verdeckt. Aus Gründen der Übersichtlichkeit sind nur einige wenige Stützen 9, Radialträger 11, Tangentialträger 13 und Schrägbalken 15 mit Bezugszeichen versehen. Zwischen der unteren Tribüne 3 bzw. dem oberen Ende der unteren Tribüne 3 und dem unteren Ende der oberen Tribüne 5 ist ein Absatz 17 ausgebildet. Dieser Absatz 17 ist beispielsweise 4,2 Meter hoch. Der Abstand zwischen den Stützen 9 im Bereich des Absatzes 17 in tangentialer Richtung beträgt mehr als 7,5 Meter. Daher ist jedes Feld im Bereich des vertikalen Absatzes 17 in einer Näherung 7,5 Meter breit und 4,2 Meter hoch. Dies bedeutet, dass dort Zutrittsbereiche für die untere Tribüne 3 geschaffen werden können. Es ist auch möglich, in dieses Rastermaß VIP-Logen einzubauen, die dann beispielsweise 7,5 Meter breit sind und eine vom Boden bis zur Decke ragende Panoramaverglasung aufweisen. All diese Varianten sind mit der im Rahmen der erfindungsgemäßen Fachwerkstruktur ohne weiteres realisierbar, ohne diese verändern zu müssen.

In der Figur 2 ist ein Ausschnitt des in der Figur 1 dargestellten geraden Sektors von hinten ebenfalls schematisch dargestellt. Aus dieser Darstellung sind die Stützen 9, die Radialträger 11 und die Tangentialträger 13 und die Schrägbalken 15 gut zu erkennen.

Es ist auch zu erkennen, dass im Bereich des vertikalen Absatzes 17 Bodenelemente 19 auf den Radialträgern 11 aufgelegt sind. Des Weiteren ist gut zu erkennen, dass das an der radial äußeren Seite des Segments eine Vielzahl von ISO-Containern in die Fachwerkstruktur eingeschoben ist. Die ISO-Container haben das Bezugszeichen 19. Sie können verschiedene Funktionen innehaben. So kann beispielsweise der Turm der ISO-Container 19 im linken Teil der Figur 2 als Treppenhaus ausgebildet sein. Andere ISO-Container 19 können VIP-Lounges, Aufenthaltsräume, Technikräumen oder WCs beherbergen.

In der Figur 3 ist die erfindungsgemäße Fachwerkstruktur gemäß dem Ausführungsbeispiel der Figuren 1 und 2 ohne Einbauten dargestellt. In dieser reduzierten Darstellung sind die Stützen 9, Radialträger 11, Tangentialträger 13 und Schrägbalken 15 sehr gut zu sehen. Es wird auch ersichtlich, dass die erfindungsgemäße Fachwerkstruktur durch eine Vielzahl von diagonalen Aussteifungen oder Verstrebungen ausgesteift wurde. Diese Verstrebungen sind nicht mit Bezugszeichen versehen.

Es wird auch deutlich, dass die erfindungsgemäße Fachwerkstruktur mit den erfindungsgemäßen Rastermaßen gewissermaßen ein "Hochregallager für ISO-Container" darstellt. In dieses "Hochregallager" können an jedem beliebigen Ort einer oder mehrere ISO-Container eingeschoben werden. Diese Überseecontainer haben, wie bereits mehrfach erwähnt, verschiedenste Funktionen und können daher die gesamte Technik, aber auch Aufenthaltsräume und VIP-Lounges bilden.

In der Figur 4 ist die Fachwerkstruktur einer Kurve 21 eines erfindungsgemäßen Stadions dargestellt. Die vertikalen Stützen 9, die Radialträger 11 und die Schrägbalken 15 sind baugleich zu den aus den Figuren 1 bis 3 bekannten Elementen. Lediglich die Tangentialträger 13 sind bei den Kurven 21 unterschiedlich lang, je nachdem wie weit, bzw. an welchem Ort der Tangentialträger 13 in die Fachwerkstruktur eingebunden wird. Unabhängig davon, ob es sich um einen geraden Sektor oder eine Kurve handelt, sind alle Elemente der Fachwerkstruktur lösbar mit einander verbunden. Dies erfolgt in der Regel durch Schrauben und Muttern.

In der Figur 5 ist eine schematische Ansicht von vorne auf eine Kurve 21 dargestellt. Die Detaillierung ist vergleichbar bzw. gleich der in der Figur 1. Auch hier sind wieder eine untere Tribüne 3, eine obere Tribüne 5 ein Dach 7 sowie ein vertikaler Abschnitt 17 gut zu erkennen. Der gerade Sektor 1 und die Kurve 21 können nahtlos aneinander angefügt werden, so dass ein Stadion mit mehreren Geraden, die durch Kurvenabschnitte von beispielsweise 90° miteinander verbunden sind. Gebildet werden kann. Ausführungsbeispiele erfindungsgemäßer Stadien in unterschiedlichen Konfigurationen werden weiter unten noch näher erläutert.

Selbstverständlich ist eine Kurve 21 nicht darauf beschränkt einen Winkel von 90° einzuschließen. Die Schrägbalken 15 bzw. die radialen Träger 11 schließen bei diesem Ausführungsbeispiel in der Ansicht von oben einen Winkel von 9° ein. Dies bedeutet, dass in Schritten von 9° jeder beliebige Winkel realisiert werden kann. Beispielsweise können auch Kurven mit einem Winkel von 45°, 54°, 63 oder 72° ohne weiteres mit den erfindungsgemäßen Komponenten zusammengesetzt werden. Dazu sind keine konstruktiven Änderungen an den erfindungsgemäßen Komponenten erforderlich.

Aus den Figuren 1 und 5 wird auch deutlich, dass das Dach aus verschiedenen Dachsegmenten besteht, die als Fachwerk ausgebildet sind. An der Unterseite dieser Fachwerksegmente hängt eine Membran 23, welche die auf der Tribüne 3, 5 sitzenden Zuschauer vor Sonne und Regen schützt.

In der Figur 6 ist eine Seitenansicht der erfindungsgemäßen Fachwerkstruktur dargestellt. Aus dieser Seitenansicht lässt sich die Geometrie der erfindungsgemäßen Fachwerkstruktur gut erkennen. Insbesondere sind in dieser sehr vereinfachten Darstellung die Stützen 9, die Radialträger 11, die Schrägbalken 15 und Aussteifungen 27 gut zu erkennen. Ebenso ist der vertikale Absatz 17 gut zu erkennen. Auch bei den Aussteifungen 27 sind nicht alle mit Bezugszeichen versehen, um die Übersichtlichkeit der Darstellung nicht zu verschlechtern.

In der Figur 6 ist gut zu erkennen, dass es vorteilhaft ist, wenn im Bereich des vertikalen Absatzes 17 Bodenelemente (nicht dargestellt) in die dort vorhandenen Radialträger aufgelegt werden, so dass ein Zugang zu den Sitzplätzen der unteren Tribüne gut möglich ist. Man kann sich anhand dieser Ansicht auch gut vorstellen, dass dort alternativ eine VIP-Lounge mit einer verglasten Fensterfläche, die in Richtung des Spielfelds einen freien Blick erlaubt, sehr gut möglich ist.

In der Figur 7 ist die erfindungsgemäße Fachwerkstruktur mit einem schematisch darstellten Dachsegment 25 und den zugehörigen Befestigungselementen dargestellt. Die Dachsegmente 25 können eine Gesamtlänge von mehr als 60 Metern aufweisen. Sie sind aus zwei baugleichen Dach-Teilsegmenten 25.1 und 25.2 zusammengesetzt. Die baugleichen Dach-Teilsegmente 25.1 und 25.2 werden im Zusammenhang mit den Figuren 8 und 9 noch näher erläutert.

Gehalten werden die als Fachwerk ausgebildeten Dachsegmente 25 über eine Druckstrebe 29. Die Druckstrebe 29verbindet ein oberes Ende der oberen Tribüne 5 mit der Dachstrebe 25, dort wo die beiden baugleichen Dachteilsegmente 25.1 und 25.2 miteinander verschraubt sind. Dort ist auch der (gedachte) Zentralpunkt der zentralsymmetrischen Dach-Teilsegmente 25.1 und 25.2.

Die Zustrebe 31 verbindet das radial äußere Ende des Dachsegments 25 mit einem unteren Ende der Tribüne bzw. der Fachwerkstruktur. Die Druckstrebe 33 verbindet das obere Ende der oberen Tribüne 5 mit dem hinteren Ende des Dachsegments 25. Dadurch wird das Dachsegment 25 statisch in die Fachwerkstruktur eingebunden.

Das Dachsegment 25 überragt die untere Tribüne 3 als auch die obere Tribüne 5, so dass alle auf den Tribünen 3 und 5 sitzenden Zuschauer vor Regen und übermäßiger Sonneneinstrahlung geschützt sind.

In der Figur 8 sind die Teilsegmente 25.1, 25.2 sowie die Streben 29, 31, 33 in einer Explosionsdarstellung schematisch dargestellt. Eine Verbindungsstelle ist mit dem Bezugszeichen 35 versehen. Durch die dort eingezeichneten Doppelpfeile ohne Bezugszeichen wird die Fügerichtung angedeutet.

In der Figur 9 sind die beiden Teilsegmente 25.1 und 25.2 in gefügtem Zustand zu sehen. Die Verbindungsstelle 35 ist in dieser Darstellung gut zu erkennen. Auch hier werden die beiden Teilsegmente 25.1, 25.2 durch Schrauben an drei Stellen miteinander verbunden. Die Teilsegmente 25.1 und 25.2 sind baugleich, was zur Reduzierung der Teilevielfalt beiträgt.

In der Figur 10 ist eine Draufsicht auf ein Ausführungsbeispiel eines erfindungsgemäßen Stadions umfassend vier gerade Sektoren 1 und vier Kurven 21 sehr schematisch dargestellt. Für die geraden Sektoren 1 und die Kurven 21 gelten jeweils eigene Koordinatensysteme. In der Figur 10 ist anhand eines geraden Sektors 1 und einer Kurve die Koordinaten bzw. Richtungsangaben eingezeichnet. Im Zusammenhang mit der Kurve 21 wird deutlich, dass dort die tangentiale Richtung "t" immer die Winkelhalbierende zwischen zwei benachbarten Radiusstrahlen darstellt. Im Inneren des Stadions ist ein Spielfeld 36 angeordnet.

Das Rastermaß des erfindungsgemäßen Fachwerks ist beispielhaft in tangentialer Richtung mit 8,5 Meter und in radialer Richtung mit 9,0 Meter angegeben. Dieses Rastermaß hat sich als besonders vorteilhaft erwiesen. Selbstverständlich sind auch andere Rastermaße möglich.

In der Figur 11 sind zwei verschiedene Stadien 37, 39 und 41 schematisch dargestellt. Das Stadion 39 ist um ein Fußballfeld herum angeordnet. Das Stadion 41 ist um ein Fußballfeld, das von einer 400 Meter Leichtathletikbahn umgeben ist, herum angeordnet. Infolge dessen sind die geraden Sektoren 1 und die Kurven 21 bei dem Stadion 41 größer dimensioniert als bei dem Stadion 39. Im rechten Teil der Figur 11 sind die verschiedenen Elemente, nämlich gerade Sektoren 1 und Kurven 21, aus denen die Stadien 39 und 41 zusammengesetzt sind, dargestellt.

In der Figur 12 sind weitere Ausführungsbeispiele erfindungsgemäßer Stadien dargestellt. So ist im linken Teil der Figur 12 jeweils nur ein gerader Sektor 1 entlang einer Längsseite eines Spielfelds angeordnet. Im mittleren Teil der Figur 12 sind gerade Sektoren 1 und Kurven entlang einer Rennstrecke angeordnet. Anhand der Figuren 11 und 12 wird die Flexibilität des erfindungsgemäßen Konzepts deutlich. Selbstverständlich können auch eine unüberschaubare Zahl anderer Konfigurationen mit der erfindungsgemäßen Fachwerkstruktur und den erfindungsgemäßen Einbauten in Form von ISO-Containern realisiert werden.

In der Figur 13 ist ein Knotenelement 42 dargestellt. Dieses Knotenelement 42 dient dazu, vertikale Stützen 9, Radialträger 11, Tangentialträger 13 und Schrägbalken 15 miteinander zu verbinden. Jede dieser Verbindungen ist eine lösbare Schraubverbindung. Selbstverständlich können im Bereich des Knotenelements auch diagonale Verstrebungen 27 angeschlossen werden.

In der Figur 14 ist ein Ausführungsbeispiel eines Bodenelements 43 teilweise freigeschnitten dargestellt. Das Bodenelement 43 setzt sich aus einem Rahmen 45, einer Gitterstruktur 47 und einem Bodenblech 49 zusammen. Das Bodenblech 49 wird mit einer Kunstharz-Beschichtung 51 oder einer anderen geeigneten Beschichtung beschichtet, welche die erforderliche Rutschsicherheit gewährleistet. Es ist selbstverständlich auch möglich, die Beschichtung einzufärben, so dass nahezu jede gewünschte Farbe für den Bodenbelag realisiert werden kann. Der Beschichtung kann beispielweise Sika Elastomeric TF oder ein anderes am Markt verfügbares Produkt sein.

An den Stirnseiten des Bodenelements 43 ist jeweils eine Aussparung 51 vorgesehen. Im Bereich dieser Aufsparung liegt das Bodenelement 43 auf den Radialträger 11 auf. Eine Länge des Bodenelements 43 entspricht dem Rastermaß der Fachwerkstruktur in tangentialer Richtung. Dargestellt ist ein Bodenblech für einen geraden Sektor 1.

Im Bereich der Kurven 21 müssen die Bodenbleche 43 als Trapez ausgebildet sein. Selbstverständlich haben auch im Bereich der Kurven 21 die Bodenelemente 43 teilweise unterschiedliche Längen, ähnlich wie die Tantentialträger in den Kurven 21.

In der Figur 15 sind zwei Schrägbalken 15 darstellt, auf die insgesamt vier Sitzgelegenheiten 53 mittelbar, das heißt unter Zuhilfenahme von Konsolen 55 angeschraubt sind. Die mit Bezugszeichen versehene Sitzgelegenheit 53 ist noch nicht montiert. Wenn diese Sitzgelegenheit 53 vertikal nach unten der in Richtung der Pfeile bewegt wird, liegt sie schließlich auf den freien Konsolen 55 auf und kann mit den Konsolen 55 aber auch mit der benachbarten Sitzgelegenheit 53 verschraubt werden.

Es ist ohne weiteres möglich, dass die Besucher direkt auf den dargestellten Sitzgelegenheiten 53 sitzen. Es ist aber auch möglich, (je nach dem geforderten Komfort) zum Beispiel im VIP-Bereich Stühle (nicht dargestellt) auf den Sitzgelegenheiten 53 zu installieren.

Eine Länge der Sitzgelegenheiten 53 wird erfindungsgemäß so gewählt, dass sie dem Rastermaß in tangentialer Richtung der Fachwerkstruktur entspricht. Die Sitzgelegenheiten 53 sind durch Abkanten aus beispielsweise 8 mm dicken Stahlblech hergestellt. Dadurch haben sie eine statische Funktion und steifen außerdem das erfindungsgemäße Fachwerk erheblich aus, wenn sie über die Konsolen 55 oder direkt mit dem Fachwerk verschraubt werden.

In der Figur 16 ist eine Seitenansicht eine Sitzgelegenheit 53 exemplarisch mit Bemaßung versehen. Es ist auch gut zu erkennen, wie zwei Sitzgelegenheit 53 durch eine Schraubverbindung 54 miteinander verbunden werden. Es ist auch leicht vorstellbar, dass die Sitzgelegenheiten 53 in demontiertem Zustand sehr gut ineinander gestapelt werden können.

In der Figur 17 ist ein Detail vergrößert dargestellt. In dieser Ansicht sind die Konsolen 55 und das Ineinandergreifen von verschiedenen Bodenelementen 53 erkennbar. Mit dem Bezugszeichen 57 sind Schraubverbindungen zwischen den Bodenelementen 43 und den Konsolen 55 angedeutet.

Anhand der Figur 18 wird veranschaulicht, wie sich eine Vielzahl von Bodenelementen 43 auf engstem Raum stapeln lassen.

In der Figur 19 ist exemplarisch ein ISO-Container 19 dargestellt, der als Treppenaufgang benutzt werden kann. Eine Seitenwand des ISO-Containers 19 ist teilweise freigeschnitten, so dass man die Stufen 59 der in den ISO-Container 19 integrierten Treppe sehen kann.

Durch die Zahl der mehrere nebeneinander angeordneten ISO-Container 19 mit integrierter Treppe kann man die Kapazität der Treppenaufgänge und Treppenabgänge innerhalb eines Stadions auf einfache Weise auf die Zahl der Sitzplätze abstimmen.

## Patentansprüche

1. Stadion für Sport- und Kulturveranstaltungen umfassend mindestens eine ansteigende (Zuschauer-)Tribüne (3, 5), umfassend vertikale Stützen (9), horizontale Radial-Träger (11), horizontale Tangential-Träger (13)und mehrere radial angeordnete Schrägbalken (15), wobei zwischen zwei Schrägbalken (15) mehrere Sitzgelegenheiten (53) angeordnet sind, **dadurch gekennzeichnet, dass** die Tribüne (3, 5) als geschraubtes Stahlfachwerk ausgeführt ist, dass in den von den Stützen (9), den Radial-Trägern (11) und den Tangential-Trägern (13) begrenzten Räumen ein oder mehrere ISO-Container (19) üblicherweise auch als Übersee-Container (19) bezeichnet, angeordnet sind, und dass alle Einzelteile oder Baugruppen, insbesondere vertikale Stützen (9), Radial-Träger (11), Tangential-Träger (13) und Schrägbalken (15), Sitzgelegenheiten (53), Bodenelemente (43), Technikmodule und Treppen, so ausgebildet sind, dass sie in einen solchen ISO-Container passen oder in einem solchen ISO-Container untergebracht sind.

2. Stadion nach Anspruch 1, **dadurch gekennzeichnet, dass**
ein Rastermaß (Rₜ) des Fachwerks in tangentialer Richtung größer als 7,35 Meter ist und bevorzugt 8,5 Meter beträgt,
dass ein Rastermaß (Rᵣ) des Fachwerks in radialer Richtung 9 Meter beträgt, und/oder
dass ein Rastermaß (Rᵥ) des Fachwerks in vertikaler Richtung 5,5 Meter oder 4,2 Meter beträgt.

3. Stadion nach Anspruch 1 oder 2, **dadurch gekennzeichnet, dass** die Sitzgelegenheiten (53) aus einem mehrfach abgekanteten Stahlblech bestehen, dass eine Länge der Sitzgelegenheiten (53) gleich dem Rastermaß (Rₜ) des Fachwerks in tangentialer Richtung ist, und dass die Sitzgelegenheiten (53) direkt oder über Konsolen (55) mit den Schrägbalken (15) verschraubt sind.

4. Stadion nach Anspruch 3, **dadurch gekennzeichnet, dass** die Sitzgelegenheiten (53) eine Tiefe zwischen 98 cm und 110 cm, bevorzugt von 100 cm oder 108 cm, haben.

5. Stadion nach einem der Ansprüche 3 oder 4, **dadurch gekennzeichnet, dass** die Sitzgelegenheiten (53) eine Höhe (H) zwischen 36 cm und 52 cm, bevorzugt von 38,5 cm oder 50,4 cm, haben.

6. Stadion nach einem der vorhergehenden Ansprüche, **dadurch gekennzeichnet, dass** es ein Dach aufweist, dass das Dach mehrere radial angeordnete und als Fachwerk ausgeführte Dach-Segmente (25) umfasst, dass jedes Dach-Segment (25) aus zwei baugleichen Teilsegmenten (25.1, 25.2) besteht, und dass die Teil-Segmente (25.1, 25.2) zentralsymmetrisch bezogen auf einen Zentralpunkt (S) angeordnet und miteinander verschraubt sind.

7. Stadion nach Anspruch 6, **dadurch gekennzeichnet, dass** jedem Dach-Segment (25) eine Druckstrebe (29), eine Zugstrebe (31) und eine Eckstrebe (33) zugeordnet sind, dass die Druckstreben (29) zwischen einem oberen Ende der Tribüne (5) und der Verbindungsstelle (35) der Teil-Segmente (25.1, 25.2) angeordnet sind, dass die Eckstrebe (33) zwischen einem radial außen liegenden Ende des Dach-Segments (25) und dem oberen Ende der Tribüne (5) angeordnet ist, und dass die Zugstrebe (31) zwischen dem radial außen liegenden Ende des Dach-Segments (25) und einem unteren Ende der Tribüne (3) angeordnet ist.

8. Stadion nach einem der vorhergehenden Ansprüche, **dadurch gekennzeichnet, dass** in den Übersee-Containern (19) Treppen, Aufzüge, Sanitär-Einrichtungen, Umkleide-Kabinen, Aufenthalts-Räume, gastronomische Einrichtungen und/oder Gebäudetechnische Einrichtungen untergebracht sind.

9. Stadion nach einem der vorhergehenden Ansprüche, **dadurch gekennzeichnet, dass** auf ausgewählten Radial-Trägern (11) und/oder ausgewählten Tangential-Trägern (13) Boden-Elemente (43) aufliegen, und dass die Länge der Bodenelemente (43) kleiner ist als nutzbare Innenlänge eines 45-Fuß-Containers, eines 40-Fuß-Containers oder eines 30-Fuß-Containers.

10. Stadion nach Anspruch 9, **dadurch gekennzeichnet, dass** die Bodenelemente (43) einen Rahmen (45), eine Gitterstruktur (47) und einen auf der Gitterstruktur (47) aufliegenden Boden (49) umfassen.

11. Stadion nach einem der vorhergehenden Ansprüche, **dadurch gekennzeichnet, dass** ein Verhältnis des Rastermaßes des Fachwerks in vertikaler Richtung und in radialer Richtung kleiner oder gleich 0,674 ist.

12. Stadion nach einem der vorhergehenden Ansprüche, **dadurch gekennzeichnet, dass** ein Winkel zwischen den Schrägbalken (15) und den Radialträgern (11) kleiner oder gleich 34° ist.

13. Stadion nach einem der vorhergehenden Ansprüche, **dadurch gekennzeichnet, dass** das Stadion zwei bis vier gerade Sektoren (1) umfasst, und dass in den geraden Sektoren (1) die horizontalen Radial-Träger (11) parallel zueinander angeordnet sind, und dass die Schrägbalken (15) parallel zueinander angeordnet sind.

14. Stadion nach einem der vorhergehenden Ansprüche, **dadurch gekennzeichnet, dass** das Stadion mindestens eine Kurve (21) umfasst, dass in der mindestens einen Kurve (21) die Radial-Träger (11) einen von Null Grad verschiedenen Winkel, bevorzugt einen Winkel zwischen 8° und 20°, besonders bevorzugt einen Winkel von 9° oder 18°, einschließen, dass in der mindestens einen Kurve (21) die Schrägbalken (15) einen von Null Grad verschiedenen Winkel, bevorzugt einen Winkel zwischen 8° und 20°, besonders bevorzugt einen Winkel von 9° oder 18°, einschließen.

15. Stadion nach einem der vorhergehenden Ansprüche, **dadurch gekennzeichnet, dass** in den Knotenpunkten des Fachwerks Knotenelemente (42) vorgesehen sind, und dass die Stützen (9), die Radial-Träger (11), die Tangential-Träger (13) und/oder zusätzliche Diagonalstreben (27) mit den Knotenelementen (4) verschraubt sind.

## Claims

1. Stadium for sports and cultural events comprising at least one ascending (spectator) stand (3, 5), comprising vertical supports (9), horizontal radial beams (11), horizontal tangential beams (13) and a plurality of radially arranged inclined beams (15), wherein a plurality of rows of seating (53) are arranged between two inclined beams (15), **characterised in that** the stand (3, 5) is designed as a screwed steel framework, that one or more ISO containers (19), usually also referred to as overseas containers (19), are arranged in the spaces limited by the supports (9), the radial beams (11) and the tangential beams (13), and that all individual parts or assemblies, in particular vertical supports (9), radial beams (11), tangential beams (13) and inclined beams (15), seating (53), floor elements (43), technical modules and stairs are designed in such a way that they fit into such an ISO container or are accommodated in such an ISO container.

2. Stadium according to claim 1, **characterised in that**
a modular dimension (Rₜ) of the framework in the tangential direction is greater than 7.35 metres and preferably amounts to 8.5 metres,
that a modular dimension (Rᵣ) of the framework in the radial direction is 9 metres, and/or
that a modular dimension (Rᵥ) of the framework in the vertical direction is 5.5 metres or 4.2 metres.

3. Stadium according to claim 1 or 2, **characterised in that** the seating (53) consists of a multiply-folded steel sheet, that a length of the seating (53) is equal to the modular dimension (Rₜ) of the framework in a tangential direction, and that the seating (53) is screwed together with the inclined beams (15) directly or via brackets (55).

4. Stadium according to claim 3, **characterised in that** the seating (53) has a depth of between 98 cm and 110 cm, preferably of 100 cm or 108 cm.

5. Stadium according to one of claims 3 or 4, **characterised in that** the seating (53) has a height (H) of between 36 cm and 52 cm, preferably of 38.5 cm or 50.4 cm.

6. Stadium according to one of the preceding claims, **characterised in that** it has a roof, that the roof comprises a plurality of radially arranged roof segments (25), designed as a framework, that each roof segment (25) consists of two structurally identical partial segments (25.1, 25.2), and that the partial segments (25.1, 25.2) are arranged centrally symmetrically in relation to a central point (S) and are screwed together.

7. Stadium according to claim 6, **characterised in that** each roof segment (25) is assigned a compression strut (29), a tie bar (31) and a corner strut (33), that the compression struts (29) are arranged between an upper end of the stand (5) and the connection point (35) of the partial segments (25.1, 25.2), that the corner strut (33) is arranged between a radially outer end of the roof segment (25) and the upper end of the stand (5), and that the tie bar (31) is arranged between the radially outer end of the roof segment (25) and a lower end of the stand (3).

8. Stadium according to one of the preceding claims, **characterised in that** stairs, lifts, sanitary facilities, changing rooms, recreation rooms, catering facilities and/or building services are accommodated in the overseas containers (19).

9. Stadium according to one of the preceding claims, **characterised in that** floor elements (43) rest on selected radial beams (11) and/or selected tangential beams (13), and that the length of the floor elements (43) is less than the usable interior length of a 45-foot container, a 40-foot container or a 30-foot container.

10. Stadium according to claim 9, **characterised in that** the floor elements (43) comprise a frame (45), a grating structure (47) and a floor (49) resting on the grating structure (47).

11. Stadium according to one of the preceding claims, **characterised in that** a ratio of the modular dimension of the framework in the vertical direction and in the radial direction is less than or equal to 0.674.

12. Stadium according to one of the preceding claims, **characterised in that** an angle between the inclined beams (15) and the radial beams (11) is less than or equal to 34°.

13. Stadium according to one of the preceding claims, **characterised in that** the stadium comprises two to four straight sectors (1), and that the horizontal radial beams (11) are arranged parallel to each other in the straight sectors (1), and that the inclined beams (15) are arranged parallel to each other.

14. Stadium according to one of the preceding claims, **characterised in that** the stadium includes at least one curve (21), that in the at least one curve (21) the radial beams (11) enclose an angle different from zero degrees, preferably an angle of between 8° and 20°, more preferably an angle of 9° or 18°, that in the at least one curve (21) the inclined beams (15) enclose an angle different from zero degrees, preferably an angle of between 8° and 2°, more preferably an angle of 9° or 18°.

15. Stadium according to one of the preceding claims, **characterised in that** junction elements (42) are provided in the junctions of the framework, and that the supports (9), the radial beams (11), the tangential beams (13) and/or additional diagonal struts (27) are screwed together with the junction elements (4).

## Revendications

1. Stade pour manifestations sportives et culturelles comprenant au moins une tribune montante (de spectateurs) (3, 5), comprenant des supports verticaux (9), des poutres radiales horizontales (11), des poutres tangentielles horizontales (13) et une pluralité de poutres obliques disposées radialement (15), dans lequel plusieurs sièges (53) sont disposés entre deux poutres obliques (15), **caractérisé par le fait que** la tribune (3, 5) est conçue en tant que charpente en acier visée, qu'un ou plusieurs conteneurs ISO (19), qualifiés usuellement de conteneurs d'outremer (19), sont agencés dans les espaces délimités par les supports (9), les poutres radiales (11) et les poutres tangentielles (13), et que tou(te)s les pièces détachées ou ensembles, en particulier les supports verticaux (9), les poutres radiales (11), les poutres tangentielles (13) et les poutres obliques (15), les sièges (53), les éléments de plancher (43), les modules techniques et les escaliers sont conçus de manière à ce qu'ils s'ajustent dans un tel conteneur ISO ou soient logés dans un tel conteneur ISO.

2. Stade selon la revendication 1, **caractérisé par le fait**
**qu'**une dimension de grille (Rₜ) de la charpente dans la direction tangentielle est supérieure à 7,35 mètres et est de préférence de 8,5 mètres,
**qu'**une dimension de grille (Rᵣ) de la charpente dans la direction radiale est de 9 mètres, et/ou
**qu'**une dimension de grille (Rᵥ) de la charpente dans la direction verticale est de 5,5 mètres ou de 4,2 mètres.

3. Stade selon la revendication 1 ou 2, **caractérisé par le fait que** les sièges (53) sont constitués d'une tôle d'acier repliée plusieurs fois, qu'une longueur des sièges (53) est égale à la dimension de grille (Rₜ) de la charpente dans la direction tangentielle, et que les sièges (53) sont vissées aux poutres obliques (15) soit directement soit par l'intermédiaire de consoles (55).

4. Stade selon la revendication 3, **caractérisé par le fait que** les sièges (53) présente une profondeur qui est comprise entre 98 cm et 110 cm, de préférence est de 100 cm ou de 108 cm.

5. Stade selon l'une quelconque des revendications 3 ou 4, **caractérisé par le fait que** les sièges (53) présentent une hauteur (H) qui est comprise entre 36 cm et 52 cm, de préférence est de 38,5 cm ou de 50,4 cm

6. Stade selon l'une quelconque des revendications précédentes, **caractérisé par le fait qu'**il présente un toit, que le toit comprend une pluralité de segments de toit (25) qui sont disposés radialement et qui sont conçus en tant que charpente, que chaque segment de toit (25) est constitué de deux sous-segments (25.1, 25.2) de construction identique et que les sous-segments (25.1, 25.2) sont disposés symétriquement au centre par rapport à un point central (S) et sont vissés entre eux.

7. Stade selon la revendication 6, **caractérisé par le fait qu'**à chaque segment de toit (25) est associée une contrefiche de compression (29), une contrefiche de traction (31) et une contrefiche d'angle (33), que les contrefiches de compression (29) sont disposées entre une extrémité supérieure de la tribune (5) et le point de jonction (35) des sous-segments (25.1, 25.2), que la contrefiche d'angle (33) est agencée entre une extrémité radialement extérieure du segment de toit (25) et l'extrémité supérieure de la tribune (5) et que la contrefiche de traction (31) est agencée entre l'extrémité radialement extérieure du segment de toit (25) et une extrémité inférieure de la tribune (3).

8. Stade selon l'une quelconque des revendications précédentes, **caractérisé par le fait que** dans les conteneurs d'outre-mer (19) sont logés des escaliers, des ascenseurs, des appareils sanitaires, des vestiaires, des salles de séjour, des installations de restauration et/ou des installations de l'immotique.

9. Stade selon l'une quelconque des revendications précédentes, **caractérisé par le fait que** des éléments de plancher (43) reposent sur des poutres radiales (11) choisies et/ou sur des poutres tangentielles (13) choisies et que la longueur des éléments de plancher (43) est inférieure à la longueur intérieure utile d'un conteneur de 45 pieds, d'un conteneur de 40 pieds ou d'un conteneur de 30 pieds.

10. Stade selon la revendication 9, **caractérisé par le fait que** les éléments de plancher (43) comprennent un cadre (45), une structure en treillis (47) et un plancher (49) reposant sur la structure en treillis (47).

11. Stade selon l'une quelconque des revendications précédentes, **caractérisé par le fait qu'**un rapport de la dimension de grille de la charpente dans la direction verticale et dans la direction radiale est inférieur ou égal à 0,674.

12. Stade selon l'une quelconque des revendications précédentes, **caractérisé par le fait qu'**un angle formé entre les poutres obliques (15) et les poutres radiales (11) est inférieur ou égal à 34°.

13. Stade selon l'une quelconque des revendications précédentes, **caractérisé par le fait que** le stade comprend deux à quatre secteurs droits (1) et que, dans les secteurs droits (1), les poutres radiales horizontales (11) sont disposées parallèlement les unes aux autres, et que les poutres obliques (15) sont disposées parallèlement les unes aux autres.

14. Stade selon l'une quelconque des revendications précédentes, **caractérisé par le fait que** le stade comprend au moins un virage (21), que, dans ledit au moins un virage (21), les poutres radiales (11) forment entre elles un angle différent de zéro degré, de préférence un angle compris entre 8° et 20°, de manière particulièrement préférée un angle de 9° ou de 18°, que, dans ledit au moins un virage (21), les poutres obliques (15) forment entre elles un angle différent de zéro degré, de préférence un angle compris entre 8 ° et 20°, de manière particulièrement préférée un angle de 9° ou de 18°.

15. Stade selon l'une quelconque des revendications précédentes, **caractérisé par le fait que** des éléments nodaux (42) sont prévus dans les nœuds de la charpente, et que les supports (9), les poutres radiales (11), les poutres tangentielles (13) et/ou des contrefiches diagonales supplémentaires (27) sont vissées aux éléments nodaux (4).
